# EUROPÄISCHE PATENTSCHRIFT

(11) **EP 1 086 282 B1**
(45) Veröffentlichungstag und Bekanntmachung des Hinweises auf die Patenterteilung: **11.08.2004**
(21) Anmeldenummer: 99929175.0
(22) Anmeldetag: 11.06.1999
(51) Int. Cl.: E04B 9/04

(54) **DECKENELEMENT FÜR EINE ZUSAMMENGESETZTE DECKE**
CEILING ELEMENT FOR A COMPOSITE CEILING
ELEMENT DE PLAFOND POUR PLAFOND COMPOSE

(30) Priorität: 12.06.1998 DE 19826149
(43) Veröffentlichungstag der Anmeldung: 28.03.2001
(73) Patentinhaber: illbruck Building Systems GmbH, 51381 Leverkusen (DE)
(72) Erfinder: HAACK, Jörg, D-50389 Wesseling (DE); GRADINGER, Andreas, D-51515 Kürten (DE)
(74) Vertreter: Müller, Enno, Dipl.-Ing.
(86) Internationale Anmeldenummer: PCT/EP1999/004021
(87) Internationale Veröffentlichungsnummer: WO 1999/066146

(56) Entgegenhaltungen:
- EP-A1- 0 085 863
- EP-A1- 0 361 727
- EP-A1- 0 664 365
- DE-A1- 3 514 267

## Beschreibung

Die Erfindung betrifft ein Deckenelement nach den Merkmalen des Oberbegriffes des Anspruches 1.

Deckenelemente der grundsätzlich angesprochenen Art sind in unterschiedlichen Ausgestaltungen bekannt. Sie werden deckenbildend eingesetzt, um in einem Gebäude, ausgehend von einer Geschoßdecke, eine sogenannte abgehängte Decke auszubilden. Der Zwischenraum zwischen Geschoßdecke und abgehängter Decke läßt sich in vorteilhafter Weise für eine verdeckte Führung von Versorgungsadern nutzen. Auch trägt die abgehängte Decke in der Regel Funktionselemente wie Leuchten, Lautsprecher und Schalldämmeinrichtungen. Es sei diesbezüglich auf die DE 44 30 292 A1 verwiesen. Bei dieser bekannten Ausgestaltung ist die schallaktive Schicht mit der Metallauflage verklemmt.

Weiterhin ist es aus der EP 0 664 365 bekannt, ein Deckenelement aus zwei flächig aufeinander angeordneten Plattenelementen zu bilden, die mittels einer eine Schalldämm-Sperrschicht bildenden Klebstoffschicht miteinander verbunden sind.

Aufgabe der Erfindung ist es, eine baulich einfache, wirtschaftlich günstigere Ausgestaltung anzugeben.

Diese Aufgabe ist beim Gegenstand des Anspruches 1 gelöst.

Die Durchbrechungen der Metallauflage sind klebstoffrei gehalten. Hier können somit keine Schwebepartikel klebeanhaften. Das anteilige Flächenmaß zur Verhaftung der Metallauflage an der schallaktiven Schicht läßt sich stark minimieren. Trotzdem liegt ein gut tragender Verbund vor. Selbst etwas über den Rand der Stege bzw. Stegbereiche gehende Klebstoffanteile sind vernachlässigbar; sie stellen keine nennenswerte Reduzierung der Öffnung der Durchbrechungen dar. Die sind so bemessen, daß keine Klebstoffmembran entsteht. Die bei gitterartigen Netzstrukturen gegebenen Kreuzungspunkte fallen in aller Regel flächenmäßig etwas größer aus. Das ergibt entsprechend größere Haftflächen für den Klebstoff. Während unter Verwendung einer unteren Metallauflage die schallaktive Schicht nur im Rahmen der Durchbrechungen zu sehen ist, kann auch eine Lösung dahingehend greifen, daß eine obere Metallauflage vorgesehen ist und daß die schallaktive Schicht mit dieser verklebt ist. Die Metallauflage ist der Geschoßdecke so näherliegend als die von ihr unterseitig getragene schallaktive Schicht. Bezüglich der Verklebung liegen die gleichen Vorteile vor, wenn die obere Metallauflage durch Stege abgeteilte Durchbrechungen aufweist und die Verklebung nur im Bereich der Stege durchgeführt ist. Zweckmäßig bestehen obere und untere Metallauflage aus Streckmetall. Unter Umständen kann eine unterschiedliche Feinmaschigkeit des Streckmetalls vorgesehen sein. Sogar eine Lösung dahingehend ist denkbar, daß für ein Deckenelement zwei Metallauflagen Verwendung finden. Dabei wird so vorgegangen, daß die untere Metallauflage und die obere Metallauflage nur vermittels der schallaktiven Schicht verbunden sind. Letztere fungiert als Haltebrücke. Überdies ist es günstig, daß die untere Metallauflage und die obere Metallauflage im Vergleich zur Flächenerstreckung im übrigen einen Abwinklungs-Randbereich aufweisen, der in einem Winkel von 30 bis 45° dazu verläuft. So ist eine Art Schalenrand erzielt. Durch entsprechendes Tiefziehen wird zugleich die Flächenstabilität des Deckenelements erhöht. Sodann ist vorgesehen, daß die Abwinklung des Abwinklungs-Randbereichs zur schallaktiven Schicht hin verläuft. Sowohl versteifungsmäßig als auch in bezug auf ein exaktes Einhängen des Deckenelements in ein Trägerwerk erweist es sich als günstig, daß der Abwinklungs-Randbereich randkantenseitig in eine Abflachung übergeht. Die liegt raumparallel zur dominierenden übrigen Flächenerstreckung. Um gleichberechtigte Dämm- bzw. Absorptionswirkungen auch bis in die Peripherie der Deckenelemente gehend sicherzustellen, ist weiter so vorgegangen, daß die schallaktive Schicht durchgehend bis in den Abwinklungs-Randbereich aufgebracht ist. Um Auch im Abwinklungs-Randbereich einen konturentsprechenden Verlauf der schallaktiven Schicht zu bekommen, wird weiter vorgeschlagen, daß der Abwinklungs-Randbereich nach Verklebung der schallaktiven Schicht mit der Metallauflage ausgeformt ist.

An einem Deckenelement für eine aus mehreren Deckenelementen zusammengesetzte Decke, mit einer durch Stege abgeteilte Durchbrechungen aufweisenden unteren Metallauflage und einer in der Metallauflage eingenommenen schallaktiven Schicht, wie Schalldämmschicht oder Schallabsorptionsschicht, ist eine vorteilhafte Ausgestaltung erzielt durch eine obere Metallauflage. Das ergibt eine besonders tragfähige Lösung, wobei große Flächenmaße greifen können. Auch hier ist vorgesehen, daß die obere Metallauflage durch Stege abgeteilte Durchbrechungen aufweist. Eine besonders stabile Lösung liegt vor, wenn die obere Metallauflage mit der unteren Metallauflage randseitig verbunden ist. Man kann sogar zu einem klapp- bzw. faltschachtelartigen "Käfig" für die schallaktive Schicht gelangen, wenn die Verbindung an einem Randbereich scharnierartig und gegenüberliegend formschlüssig ist. Formschlüssig geht in seiner Bedeutung bis zu einer Rastverbindung. Der Vorteil dieser Lösung besteht auch in der Möglichkeit einer Neu- oder Umbestückung der Schicht dieses Deckenelements. Ist eine solche weitergehende Handhabung nicht gewünscht, so genügt es auch, daß die obere Metallauflage und die untere Metallauflage beispielsweise einfach stoffschlüssig verbunden sind. Gedacht ist hier an Schweißung, bzw. Punktschweißung. Selbst eine Lötung kann als Verbindungsmittel herangezogen werden. Bezüglich der oberen Metallauflage kann die schon erläutere spezielle Ausgestaltung gewählt werden, indem auch die obere Metallauflage aus Streckmetall besteht. Zuordnungsvorteilhaft bezüglich der Deckenelemente erweist sich die weitere Ausgestaltung, daß die obere Metallauflage freikragende Halterungsabschnitte aufweist. Solche Halterungsabschnitte sind an gegenüberliegenden Randbereichen angeformt. Hierbei ist auf eine das Umfeld, sprich die anderen Deckenelemente nicht lagemäßig beeinflußende Ausklinkbarkeit geachtet. Detailliert bestehen solche Maßnahmen darin, daß ein Halterungsabschnitt in vertikaler Projektion mit der unteren Metallauflage ausgebildet ist. Die untere Metallauflage deckt so die Haltemittel der Sicht entzogen ab. Weiter ist vorgesehen, daß den einander gegenüberliegenden Randbereichen Halterungsabschnitte in vertikaler Projektion einerseits innerhalb und andererseits außerhalb der unteren Metallauflage ausgeformt sind. Konkret ist dazu so vorgegangen, daß das Rücksprungmaß des einen Halterungsabschnitts dem Vorsprungsmaß des anderen Halterungsabschnitts des benachbarten Deckenelements entspricht. Ausklinkerleichternd bezüglich des Deckenelements erweist sich die Maßnahme, daß bei vertikaler Projektion innerhalb der unteren Metallauflage unterhalb der Halterungsabschnitte ein Aushebefreiraum für ein Auswinkeln eines Deckenelementes aus der Decke ausgebildet ist. Der zum entsprechenden Manövrieren dienende Aushebefreiraum ist ausreichend bemessen, wenn er in vertikaler Richtung etwa dem halben Dickenmaß einer schallaktiven Schicht entspricht. Schließlich ist noch vorgesehen, daß die Halterungsabschnitte durch Doppellagigkeit verfestigt sind. Dabei steht unter Nutzung der technischen Grundkonzeption ein einfaches Mittel zur Hand, indem die Doppellagigkeit durch Randunterfaltung erzielt ist. Die obere Metallauflage weist die dazu erforderliche ausreichende plastische Verformbarkeit auf. Hinzu kommt, daß die Schnittrandkante des Streckmetalls verschwindet. Diesbezügliche Verletzungsgefahr ist dadurch minimiert.

Der Gegenstand der Erfindung ist nachstehend anhand zweier zeichnerisch dargestellter Ausführungsbeispiele näher erläutert. Es zeigt:
- Fig. 1: eine Metallauflage in Draufsicht,
- Fig. 2: eine schallaktive Schicht in Seitenansicht,
- Fig. 3: die Metallauflage in Seitenansicht,
- Fig. 4: die Metallauflage und Schicht zu einem Deckenelement verbunden, in Seitenansicht, das erste Ausführungsbeispiel verkörpernd,
- Fig. 5: einen Schnitt durch dieses Deckenelement, stark vergrößert, noch nicht randverformt,
- Fig. 6: einen ebensolchen Schnitt, jedoch im Bereich der Perpherie des Deckenelements nun randverformt,
- Fig. 7: die Bestandteile des Deckenelements gemäß zweitem Ausführungsbeispiel, in Explosionsdarstellung, von oben anfangend bestehend aus einer oberen Metallauflage, einer schallaktiven Schicht und einer unteren Metallauflage,
- Fig. 8: einen Vertikalschnitt durch einen Bereich einer Decke, gebildet von den Deckenelementen gemäß zweitem Ausführungsbeispiel,
- Fig. 9: das Herauswinkeln eines Deckenelements aus der Decke darstellend,
- Fig. 10: eine Herausvergrößerung X aus Fig. 8,
- Fig. 11: eine entsprechende Herausvergrößerung XI aus Fig. 9 und
- Fig. 12: ein perspektivisches Blockbild eines Deckenelementes, gestaffelt freigelegt, mit Tragschiene.

Die in ihrer Gesamtheit mit D bezeichnete Decke eines Deckensystems umfaßt mehrere gleichgestaltete Deckenelemente 1.

Die Decke D fungiert gegenüber einer Geschoßdecke als parallel dazu verlaufende, abgehängte Zwischendecke.

Von der Geschoßdecke, nicht dargestellt, gehen bodenseitig gerichtete Tragschienen 2 aus. Die sind zumindest bodenseitig als T-Profil realisiert. Die vertikale Richtung des Deckenzwischenraumes durchsetzt der T-Steg des Profils. In horizontaler Richtung erstrecken sich beidseitig abragend die T-Schenkel. Deren Oberseite ist als Auflageschulter 3 für die Deckenelemente 1 genutzt.

Gemäß erstem Ausführungsbeispiel besteht das Deckenelement 1 aus einer unteren Metallauflage 4. Darüberliegend verläuft eine schallaktive Schicht 5.

Die untere Metallauflage 4 ist reich durchbrochen.

Metallauflage 4 und schallaktive Schicht 5 sind etwa von gleicher Flächengröße, wobei im wesentlichen ein quadratischer Grundriß gewählt ist. Es handelt sich um eingeführte Größen. Bezüglich der schallaktiven Schicht 5 handelt es sich um eine Schalldämmschicht oder eine Schallabsorptionsschicht, insbesondere in Gestalt eines offenporigen Schaummateriales. Beispielsweise bzw. bevorzugt kommt ein Melaminharz-Schaumstoff zur Anwendung.

Die schallaktive Schicht 5 ist mit der Metallauflage 4 verbunden. Es liegt eine Verklebung im Berührungsbereich von Metallauflage 4 und Schicht 5 vor. Der entsprechende Klebstoff 6 ist aus den Figuren 5 und 6 als übertrieben dargestellte Schicht erkennbar, verdeutlicht durch ein Punkteraster.

Der Klebstoff 6 ist nur an Stegen 7 und Stegkreuzungsstellen 8 des in Fig. 1 dargestellten Gitterwerks vorhanden. Die durch solche Stege 7 abgeteilten Durchbrechungen 9 des Gitterwerks, respektive der Metallauflage 4, sind nicht von Klebstoff 6 ausgefüllt. Solche fensterartigen Durchbrechungen können durch Stanzen erzeugt sein. Bevorzugt ist jedoch eine aus einem Abschnitt eines gestreckten Streckmetalls realisierte Metallauflage 4. Fig. 1 gibt die gewählte Streckmetallstruktur wieder. Dort sind die Durchbrechungen 9 rhombusförmig. Ihre spitzwinkligen Innenecken laufen auf die bereits genannten Stegkreuzungsstellen 8 aus. Diese sind in der in Fig. 1 dargestellten Lage in der Horizontalen breiter bemessen als der auf kürzestem Seitenabstand gemessene Querschnitt eines Steges 7. Demgemäß ist die Verklebung an Kreuzungsstellen 8 verstärkt. Hinzu kommt noch ein aus der Streckmetallstruktur gewinnbarer Graben 10, verlaufend in Richtung der spitzwinkligen Innenecken der Durchbrechungen 9. Hier findet erkennbar eine partiell lagendickere Aufnahme an Klebstoff 6 statt. Es liegt eine Art Klebstoffnest vor.

Das so gleichfalls als kongruent zum Gitterwerk von 4 gestaltetes Klebstoffgitter realisierte Verhaftungsmittel hält die außerhalb der Innenflächen der Stegbereiche 11 liegende Sichtfläche 12 klebstoffrei.

Die Durchbrechungen 9 sind so flächengroß gewählt, das Schließfilme nicht auftreten können (vergleichbar dem membrangeschlossenen Kranz eines Seifenblasengerätes). Die in den Vergrößerungen Figuren 5 und 6 trotzdem im Bereich der Durchbrechungen 9 weiterlaufend gezeichnete Klebeschicht zeigt nur die Schmalseiten dieser Schicht. Die Sichtfläche 12 steht schallaktiv frei. Selbst auf die Schmalseiten 13 der flachen Stege 7 gehende Anteile an Klebstoff 6 ergeben kein Zusetzen der salmiakpastillenförmigen Durchbrechung 9.

In Umkehrung der geschilderten Verhältnisse bezüglich Metallauflage 4 und schallaktiven Schicht 5 kann alternativ eine obere Metallauflage 4 vorgesehen sein (nicht dargestellt). Die schallaktive Schicht 5 ist mit dieser in gleicher Weise verklebt. Die Adhäsionswirkung des Klebstoffes 6 ist ausreichend, um die dann vollflächig sichtseitig liegende, nun hängende schallaktive Schicht 5 zu halten. Diese ist relativ leicht und hängt, über den Klebstoff 6 der oberen Metallauflage 4 gefesselt, an der Unterseite dieses Gitterwerks.

Auch diese obere Metallauflage 4 weist wie die in Fig. 1 dargestellte untere Metallauflage 4 durch Stege 7 abgeteilte Durchbrechungen 9 auf, wobei auch hier die Verklebung nur im Bereich der Stege 7 und selbstredend auch der Stegkreuzungsstellen 8 durchgeführt ist.

Bei Ausbildung der unteren Metallauflage 4 und oberen Metallauflage 4 aus Streckmetall besteht zudem die Wahl hinsichtlich der Feinmaschigkeit des Streckmetalls. Es ist beispielsweise Aluminium verwendet.

Eine weitere Alternative ist die, beide Breitseiten der schallaktiven Schicht 5 mit Metallauflagen 4 der geschilderten Art zu bewehren. Die untere Metallauflage 4 und die obere Metallauflage 4 sind dabei nur vermittels der schallaktiven Schicht 5 über je eine Schicht an Klebstoff 6 verbunden. Die Schaumstoffstruktur der Schicht 5 hat die hierzu ausreichende Lagenfestigkeit. Die untere Metallauflage 4 ist überdies in Grenzen schwingfähig.

Wie Fig. 4 entnehmbar, ist die untere Metallauflage 4 peripher in Richtung der Geschoßdecke abgewinkelt. Eine solche Abwinklung führt praktisch zu einem S-förmigen Randprofil, bezeichnet als Abwinklungs-Randbereich 14. Der ist umlaufend realisiert. Die entsprechend nach auswärts ansteigende Flanke 15 des Randbereichs 14 schließt einen Winkel von 30 bis 45° zur allgemeinen horizontalen Erstreckungsebene des Deckenelements 1 ein. Gegenüberliegende Flanken 15 divergieren zur besagten Geschoßdecke hin.

Bei nur oben liegender Metallauflage 4 würden gleiche Verhältnisse greifen.

Dies gilt auch bezüglich der Version, welche zwei, über die zwischengeschaltete schallaktive Schicht 5 verbundene Metallauflagen 4 einsetzt.

Der Grundversion wie auch den beiden Varianten ist sodann zu eigen, daß die Abwinklung des Abwinklungs-Randbereichs 14 jeweils zur schallaktiven Schicht 5 hin verläuft, bei der oberen Metallauflage 4 allerdings gegenläufig.

Ebenfalls bei der Grundversion und auch bei den beiden Varianten ist eine Weiterbildung vorgenommen bzw. vornehmbar, die darin besteht, daß der Abwinklungs-Randbereich 14 randkantenseitig in eine Abflachung 16 übergeht. Die entspricht im wesentlichen der Länge der Flanke 15 und erstreckt sich raumparallel zum übrigen ebenen Flächenbereich des Deckenelements 1. Der Abwinklungs-Randkantenbereich 14 ist in Fig. 1 durch strichpunktierte Linien angedeutet.

wie den Figuren 5 und 6 weiter entnehmbar, ist die schallaktive Schicht 5 durchgehend bis in den Abwinklungsbereich 14 durchgezogen, und zwar bis zur Randkante 17 des Deckenelements 1 gehend. Auch der Klebstoff 6 läuft bis dorthin durch. Die Lagen sind so bis in die Peripherie hinein fest aneinander gehalten.

Fig. 5 zeigt eine Randpartie des Deckenelementes 1 vor der Ausbildung des Abwinklungs-Randbereichs 14, Fig. 6 die diesbezügliche Ausführung nach dem Tiefziehen. Die Abflachung 16 kann als Halterungsabschnitt zur Auflageschulter 3 hin dienen.

Der Klebstoff 6 kann beispielsweise durch die in Fig. 3 angedeutete Sprüheinrichtung 18 aufgebracht werden. Dabei ist nicht einmal eine schichtbildende Besprühung nötig. Es genügt, wenn die der Sprüheinrichtung 18 zugewandten Stegbereiche 11 einzelne Klebeflecken erhalten. Auch lassen sich beispielsweise bei mäanderartiger Führung der Sprüheinrichtung 18 Partien aussparen, so daß lediglich ein schraffurähnliches Kleberaster vorliegt.

Nun zum Gegenstand gemäß zweitem Ausführungsbeispiel: Dieses in den Figuren 7 bis 12, die auch zur begrifflichen Deutung des ersten Ausführungsbeispiels beziehbar sind, dargestellte Deckenelement 1 für eine aus mehreren Deckenelementen 1 zusammengesetzte Decke D umfaßt ebenfalls eine durch Stege 7 abgeteilte Durchbrechungen 9 aufweisende untere Metallauflage 4. Letztere nimmt eine schallaktive Schicht 5 passenden Zuschnitts auf. Diesem Deckenelement 1 ist eine nunmehr dargestellte obere Metallauflage 4 zugeordnet.

Bezüglich der schallaktiven Schicht 5 handelt es sich auch hier um eine Schalldämmschicht oder Schallabsorptionsschicht. Diese obere Metallauflage 4 kann, wie Fig. 1 darstellt, durch Stege 7 abgeteilte Durchbrechungen 9 aufweisen und besitzt so auch Stegkreuzungsstellen 8.

Die klappschachtelbildende Zweilagigkeit dieses Deckenelements 1 sieht eine Ausgestaltung vor, gemäß der die obere Metallauflage 4 mit der unteren Metallauflage 4 randverbunden ist. Die schallaktive Schicht 5 ist zwischen beiden Teilen gleichsam sandwichartig eingekapselt. Bei gewünschter irreversibler Ausbildung kann die Randverbindung durch Bördeln realisiert sein, d.h. die Ränder beider Metallauflagen 4 werden einander übergreifend ausgebildet. Hier kann eine Doppelfaltung ebenso vorliegen wie ein einfacher Übergriff der einen Metallauflage 4 über den Rand der anderen.

Gleichwohl läßt sich auch eine reversible klappschachtelartige Gestalt des Deckenelements 1 erreichen. Dazu ist dann vorgesehen, daß die Verbindung an einem Randbereich scharnierartig und gegenüberliegend formschlüssig ist. Die obere Metallauflage 4 stellt dabei den Deckel und die untere, als Schale realisierte Metallauflage 4 den Kasten einer solchen Klappschachtel. Die kastenartige Gestalt geht auch aus der zeichnerischen Darstellung hervor, während auf eine Darstellung der klapptechnischen und schließtechnischen Elemente verzichtet ist, da leicht vorstellbar. Als Randbereiche können die einander gegenüberliegenden Randkanten 17 angesehen werden.

Ein weiteres wirtschaftlich anwendbares Mittel des nicht wieder öffenbaren Aufbaues des Deckenelements 1 kann darin bestehen, daß die obere Metallauflage 4 und die untere Metallauflage 4 stoffschlüssig verbunden, d.h. schweißtechnisch aneinander fixiert sind.

Die Deckenelemente 1 sind, wie schon angedeutet, randseitig in die Tragkonstruktion der hängenden Decke einhängbar.

Hierzu ist im einzelnen so vorgegangen: Bei beiden Ausführungsbeispielen sind den Deckenelementen 1 Halterungsabschnitte 19 zugeordnet. Beim ersten Ausführungsbeispiel handelt es sich, wie bereits angedeutet, körperlich um die freikragende Abflachung 16 der Peripherie des Deckenelements 1. Bei einem quadratischen Grundriß aufweisenden Deckenelement 1 bestehen Möglichkeiten einer wahlweisen Zuordnung um 90° gehend.

Beim Gegenstand gemäß zweitem Ausführungsbeispiel sind dagegen die Halterungsabschnitte 19 an gegenüberliegenden Randbereichen 14 realisiert. Sie verlaufen parallel und sind angeformt. Bevorzugt ist das bei den Gegebenheiten durch Verformen erzielt. So ist gemäß zweitem Ausführungsbeispiel bezüglich der Halterungsabschnitte 19 eine Doppellagigkeit angewandt. Das stabilisiert den Halterungsabschnitt 19. Technisch einfach ist die Doppellagigkeit durch Randunterfaltung erzielt. Dadurch verschwinden auch die gegebenenfalls Schnittgrate aufweisenden Randkanten der Metallauflage 4 in einer Versteckzone zwischen Unterseite der oberen Metallauflage 4 und der Oberseite der darunterliegenden, schallaktiven Schicht 5. Es sei auf Fig. 10 verwiesen. Damit unterseitig durchgehende Ebenengleichheit bezüglich der oberen Metallauflage 4 vorliegt, ist der oberseitig des untergeschlagenen Lappens liegende Randbereich um das Maß einer Wandungsdicke nach oben versetzt.

Wechselseitig ist ein Halterungsabschnitt 19 in vertikaler Projektion mit der unteren Metallauflage 4 ausgebildet und der gegenüberliegende Halterungsabschnitt 19 außerhalb der vertikalen Projektion der unteren Metallauflage 4 ausgeformt. Das geht besonders deutlich aus Fig. 9 hervor. Unter dem dortigen linksseitigen Halterungsabschnitt 19 verbleibt eine leere Kehle 20. Die erlaubt das Aufschlagen des so freikragend ausgebildeten Halterungsabschnitts 19 auf der korrespondierenden rechtsseitigen Auflageschulter 3 der Tragschiene 2.

In der genannten Fig. 9 ist diese randübergreifende Freistandslage des Halterungsabschnittes 19 in bezug auf die untere Metallauflage 4 nicht vorhanden. Er springt vielmehr deutlich gegenüber der Randkante des betreffenden Deckenelements 1 zurück. Erkennbar setzt sich die untere Metallauflage 4 über das Ende rechtsseitigen Halterungsabschnitts 19 fort. Der diesbezügliche Überstand ist so, daß die Tragschiene 2 der Sicht entzogen abgedeckt ist. Dazu greift der in der Projektion des dortigen Halterungsabschnitts 19 liegende rechtsseitige Abschnitt der schallaktiven Schicht 5 und des sie tragenden Abschnitts der unteren Metallauflage 4 als Abdeckleiste 21 unter die die Auflageschultern 3 bildenden Schenkel des T-Profiles der Tragschiene 2. Die aus Fig. 8 ersichtliche Fuge 22 liegt dabei nach rechts gehend seitenversetzt aus der Ebene des Steges der Tragschiene 2. Die Abdeckleise 21 füllt dabei jeweils die leere Kehle 20 des benachbarten Deckenelements 1 zumindest von unten her sichtsperrend aus. Die Fuge 22 liegt jeweils seitlich und vertieft zum in der Zeichnung rechtsseitigen Schenkelende der Tragschiene 2.

Erkennbar ist dabei eine Ausgestaltung so gewählt (vgl. Fig. 10), daß das Rücksprungmaß x des einen Halterungsabschnitts 19 dem Vorsprungmaß y des anderen Halterungsabschnitts 19 entspricht, berücksichtigend einen gegenseitigen Abstand zur Aufnahme des vertikalen Steges der Tragschniene 2. Der Abstand kann etwas größer sein als dargestellt.

Im Bereich der beiden die Auflageschultern 3 bildenden horizontalen Schenkel der Tragschniene 2 ist zu deren Eintauchen die schallaktive Schicht 5 unterseitig partielle ausgeräumt. Die Tiefe ist aber größer als die Dicke der Schenkel. So ergibt sich bei vertikaler Projektion innerhalb der unteren Metallauflage 4 unterhalb der Halterungsabschnitte 19 ein Aushebefreiraum 23. Der bietet genügend schwenklagerbildendes Spiel für das in den Figuren 9 und 11 dargestellte betriebsgerechte Auswinkeln eines Deckenelements 1 aus der Decke D. Voll genügendes Spiel liegt dabei vor, wenn der Aushebefreiraum 23 in vertikaler Richtung etwa dem halben Dickenmaß einer schallaktiven Schicht 5 entspricht (dies bei Zugrundelegung der in der Zeichnung dargestellten, etwa realen Dickenverhältnisse).

Lagerbildend für die Kippbewegung ist die linksseitige Innenkehle zwischen Auflageschulter 3 und vertikalen Steg der Tragschiene 2. Begünstigt ist das verkippen durch Querverrunden des Endes des Halterungsabschnitts 19 zufolge geschilderter Randunterfaltung.

Beim Gegenstand des Deckenelements 1 kann gleichfalls die beschriebene Verklebung greifen. Auch hier gilt, daß der Klebstoff 6 die Durchbrechungen nicht zusetzt und auch die diesbezügliche Beschichtungsweise, daß nur Streifen oder Inseln den Klebeverbund erbringen.

Wegen des obenliegenden Kippunktes geschieht das Auswinkeln in bezug auf das linksseitig folgende Deckenelement störungs-, d.h. berührungsfrei, wie das der in Fig. 9 eingezeichnete Schwenkbogen 24 zeigt.

## Patentansprüche

1. Deckenelement (1) für eine aus mehreren Deckenelementen zusammengesetzte Decke (D) mit einer unteren, durch Stege (7) abgeteilte Durchbrechungen (9) aufweisenden Metallauflage (4) und einer auf der Metallauflage (4) aufgenommenen schallaktiven Schicht (5), wie Schalldämmschicht oder Schallabsorptionsschicht, insbesondere in Gestalt eines offenporigen Schaumstoffes, bspw. eines Melaminharz-Schaumstoffes, **dadurch gekennzeichnet, daß** die schallaktive Schicht (5) mit der Metallauflage (4) verklebt ist, wobei der Klebstoff (6) nur an den Stegbereichen (11) aufgebracht ist, daß die Verklebung nur an den Innenflächen der Stegbereiche (11) durchgeführt ist und daß die Verklebung an den Stegkreuzungsstellen (8) verstärkt ist und/oder daß die Stegbereiche (11) einzelne Klebeflecken aufweisen.

2. Deckenelement nach Anspruch 1,**dadurch gekennzeichnet, daß** eine obere Metallauflage (4) vorgesehen ist und daß die schallaktive Schicht (5) mit dieser verklebt ist.

3. Deckenelement nach Anspruch 2, **dadurch gekennzeichnet, daß** die obere Metallauflage (4) durch Stege (7) abgeteilte Durchbrechungen (9) aufweist und daß die Verklebung nur im Bereich der Stege (7) durchgeführt ist.

4. Deckenelement nach einem der Ansprüche 2 bis 3, **dadurch gekennzeichnet, daß** die obere oder die obere und untere Metallauflage (4) aus Streckmetall bestehen.

5. Deckenelement nach einem der Ansprüche 2 bis 4, **dadurch gekennzeichnet, daß** die untere Metallauflage (4) und die obere Metallauflage (4) nur vermittels der schallaktiven Schicht (5) verbunden sind.

6. Deckenelement nach einem der Ansprüche 2 bis 5, **dadurch gekennzeichnet, daß** die untere Metallauflage (4) und die obere Metallauflage (4) im Vergleich zur Flächenerstreckung im übrigen einen Abwinklungs-Randbereich (14) aufweisen, der in einem Winkel von 30 bis 45° dazu verläuft.

7. Deckenelement nach Anspruch 6, **dadurch gekennzeichnet, daß** die Abwinklung des Abwinklungs-Randbereiches (14) zur schallaktiven Schicht (5) hin verläuft.

8. Deckenelement nach einem der Ansprüche 6 oder 7, **dadurch gekennzeichnet, daß** die Abwinklung des Abwinklungs-Randbereiches (14) randkantenseitig in eine Abflachung (16) übergeht.

9. Deckenelement nach einem der Ansprüche 6 bis 8, **dadurch gekennzeichnet, daß** die schallaktive Schicht (5) durchgehend bis in den Abwinklungs-Randbereich (14) aufgebracht ist.

10. Deckenelement nach einem der Ansprüche 2 bis 9, **dadurch gekennzeichnet, daß** die obere Metallauflage (4) mit der unteren Metallauflage (4) randseitig verbunden ist.

11. Deckenelement nach Anspruch 10, **dadurch gekennzeichnet, daß** die Verbindung an einem Randbereich scharnierartig und gegenüberliegend formschlüssig ist.

12. Deckenelement nach Anspruch 10, **dadurch gekennzeichnet, daß** die obere Metallauflage (4) und die untere Metallauflage (4) stoffschlüssig verbunden sind.

13. Deckenelement nach einem der Ansprüche 2 bis 12, **dadurch gekennzeichnet, daß** die obere Metallauflage (4) freikragende Halterungsabschnitte (19) aufweist.

14. Deckenelement nach Anspruch 13, **dadurch gekennzeichnet, daß** die Halterungsabschnitte (19) an gegenüberliegenden Randbereichen (14) angeformt sind.

15. Deckenelement nach einem der Ansprüche 13 oder 14, **dadurch gekennzeichnet, daß** ein Halterungsabschnitt (19) in vertikaler Projektion innerhalb der unteren Metallauflage (4) ausgebildet ist.

16. Deckenelement nach Anspruch 13 oder 14, **dadurch gekennzeichnet, daß** ein Halterungsabschnitt (19) außerhalb der vertikalen Projektion der unteren Metallauflage (4) ausgeformt ist.

17. Deckenelement nach einem der Ansprüche 13 bis 16, **dadurch gekennzeichnet, daß** an den einander gegenüberliegenden Randbereichen Halterungsabschnitte (19) in vertikaler Projektion einerseits innerhalb und andererseits außerhalb der unteren Metallauflage (4) ausgeformt sind.

18. Deckenelement nach Anspruch 17, **dadurch gekennzeichnet, daß** an den Halterungsabschnitten benachbarter Deckenelemente ein Rücksprungmaß (x) und ein Vorsprungsmaß (y) ausgebildet ist und daß das Rücksprungmaß (x) des einen Halterungsabschnitts (19) dem Vorsprungsmaß (y) des anderen Halterungsabschnitts (19) des benachbarten Deckenelements (1) entspricht.

19. Deckenelement nach einem der Ansprüche 13 bis 18,**dadurch gekennzeichnet, daß** bei vertikaler Projektion innerhalb der unteren Metallauflage (4) unterhalb der Halterungsabschnitte (19) ein Aushebefreiraum (23) für ein Auswinkeln eines Deckenelements (1) aus der Decke (D) ausgebildet ist.

20. Deckenelement nach Anspruch 19,**dadurch gekennzeichnet, daß** der Aushebefreiraum (23) in vertikaler Richtung etwa dem halben Dickenmaß einer schallaktiven Schicht (5) entspricht.

21. Deckenelement nach einem der Ansprüche 13 bis 20,**dadurch gekennzeichnet, daß** die Halterungsabschnitte (19) durch Doppellagigkeit verfestigt sind.

22. Deckenelement nach Anspruch 21, **dadurch gekennzeichnet, daß** die Doppellagigkeit durch Randunterfaltung erzielt ist.

## Claims

1. A ceiling element (1) for a ceiling (D) composed of a plurality of ceiling elements, having a lower metal support (4), which has apertures (9) separated by webs (7), and an active sound layer (5) accommodated on the metal support (4), the layer being such as a sound insulation layer or sound absorption layer, being in particular in the form of an open-pore foam, for example, a melamine resin foam, **characterized in that** the active sound layer (5) is bonded to the metal support (4), the adhesive (6) being applied only to the web regions (11), **in that** the bonding is carried out only on the inner surfaces of the web regions (11), and **in that** the bonding is strengthened at the web intersections (8) and/or **in that** the web regions (11) have individual adhesive specks.

2. A ceiling element according to Claim 1, **characterized in that** an upper metal support (4) is provided, and **in that** the active sound layer (5) is bonded thereto.

3. A ceiling element according to Claim 2, **characterized in that** the upper metal support (4) has apertures (9) separated by webs (7), and **in that** the bonding is only carried out in the region of the webs (7).

4. A ceiling element according to one of Claims 2 to 3, **characterized in that** the upper or the upper and lower metal support (4) consist of expanded metal.

5. A ceiling element according to one of Claims 2 to 4, **characterized in that** the lower metal support (4) and the upper metal support (4) are only connected by means of the active sound layer (5).

6. A ceiling element according to one of the Claims 2 to 5, **characterized in that** (4) the lower metal support (4) and the upper metal support (4) also have, in comparison with the surface extent, an angled border region (14) running at an angle of 30 to 45° with respect to said surface extent.

7. A ceiling element according to Claim 6, **characterized in that** the angled portion of the angled border region (14) runs towards the active sound layer (5).

8. A ceiling element according to one of Claims 6 or 7, **characterized in that** the angled portion of the angled border region (14) merges at its border edge into a flattened portion (16).

9. A ceiling element according to one of Claims 6 to 8, **characterized in that** the active sound layer (5) is carried through into the angled border region (14) in a continuous manner.

10. A ceiling element according to one of Claims 2 to 9, **characterized in that** the upper metal support (4) is connected at its border to the lower metal support (4).

11. A ceiling element according to Claim 10, **characterized in that** the connection is hinge-like at one border region and is positively-locking at the opposite side.

12. A ceiling element according to Claim 10, **characterized in that** the upper metal support (4) and the lower metal support (4) are connected in a material-combining manner.

13. A ceiling element according to one of Claims 2 to 12, **characterized in that** the upper metal support (4) has protruding fixing sections (19).

14. A ceiling element according to Claim 13, **characterized in that** the fixing sections (19) are formed integrally on opposite border regions (14).

15. A ceiling element according to one of Claims 13 or 14, **characterized in that** one fixing section (19) is formed in a vertical projection within the lower metal support (4).

16. A ceiling element according to Claim 13 or 14, **characterized in that** one fixing section (19) is formed outside the vertical projection of the lower metal support (4).

17. A ceiling element according to one of Claims 13 to 16, **characterized in that** on the mutually opposite border regions, fixing sections (19) are formed in a vertical projection within, on the one hand, and outside, on the other hand, the lower metal support (4).

18. A ceiling element according to Claim 17, **characterized in that** an offset dimension (x) and a projecting dimension (y) are provided on the fixing section of adjacent ceiling elements, and **in that** the offset dimension (x) of the one fixing section (19) corresponds to the projecting dimension (y) of the other fixing section (19) of the adjacent ceiling element (1).

19. A ceiling element according to one of Claims 13 to 18, **characterized in that** when there is a vertical projection within the lower metal support (4) below the fixing sections (19), a lifting clearance (23) for angling out a ceiling element (1) from the ceiling (D) is formed.

20. A ceiling element according to Claim 19, **characterized in that** the lifting clearance (23) corresponds in the vertical direction approximately to half the thickness dimension of an active sound layer (5).

21. A ceiling element according to one of Claims 13 to 20, **characterized in that** the fixing sections (19) are strengthened by being double-layered.

22. A ceiling element according to Claim 21, **characterized in that** the double-layered structure is obtained by folding the border under.

## Revendications

1. Elément de toit (1) pour un toit (D) constitué d'un assemblage de plusieurs éléments avec support métallique inférieur (4) qui comporte des perçages (9) séparés par des nervures (7) et une couche (5) anti-bruit disposée sur la couche métallique (4), comme une couche d'isolation anti-bruit, ou une couche d'absorption anti-bruit, plus particulièrement sous la forme d'une mousse à pores ouverts, par exemple une mousse de résine de mélamine, **caractérisé en ce que** la couche anti-bruit (5) est collé sur le support métallique (4), l'adhésif (6) étant appliqué seulement au niveau des zones nervurées (11), **en ce que** le collage est effectué seulement au niveau des surfaces internes des zones nervurées (11) et **en ce que** le collage est renforcé aux endroits de croisement des nervures (8) et/ou **en ce que** les zones nervurées présentent des taches de colles individuelles.

2. Elément de toit selon la revendication 1, **caractérisé en ce qu'**un support métallique supérieur (4) est prévu et **en ce que** la couche anti-bruit (5) est collée sur celle-ci.

3. Elément de toit selon la revendication 2, **caractérisé en ce que** le support métallique supérieur (4) comporte des perçages (9) séparés par des nervures (7) et **en ce que** le collage est effectué seulement au niveau des nervures (7).

4. Elément de toit selon l'une des revendications 2 à 3, **caractérisé en ce que** le support métallique supérieur (4) ou le support métallique supérieur et inférieur sont constitués de métal étiré.

5. Elément de toit selon l'une des revendications 2 à 4, **caractérisé en ce que** le support métallique inférieur (4) et le support métallique supérieur (4) ne sont reliés que par la couche anti-bruit.

6. Elément de toit selon l'une des revendications 2 à 5, **caractérisé en ce que** le support métallique inférieur (4) et le support métallique supérieur (4) présentent en outre un rebord plié (14) qui fait un angle de 30 à 45° par rapport à l'extension de leur surfaces.

7. Elément de toit selon la revendication 6, **caractérisé en ce que** le pliage du rebord plié (14) s'étend jusqu'à la couche anti-bruit.

8. Elément de toit selon l'une des revendications 6 ou 7, **caractérisé en ce que** le pliage du rebord plié (14) se transforme en une partie plane (16) du côté de l'arête du rebord.

9. Elément de toit selon l'une des revendications 6 à 8, **caractérisé en ce que** la couche anti-bruit (5) est appliquée de manière continue jusqu'au rebord plié (14).

10. Elément de toit selon l'une des revendications 2 à 9, **caractérisé en ce que** le support métallique supérieur (4) est relié, au niveau du rebord, avec le support métallique inférieur (4).

11. Elément de toit selon la revendication 10, **caractérisé en ce que** la liaison présente la forme d'une charnière au niveau du rebord, et présente une complémentarité de forme du côté opposé.

12. Elément de toit selon la revendication 10, **caractérisé en ce que** le support métallique supérieur (4) et le support métallique inférieur (4) sont reliés avec une liaison de matière.

13. Elément de toit selon l'une des revendications 2 à 12, **caractérisé en ce que** le support métallique supérieur (4) comporte des parties de fixation (19) à collerette libre.

14. Elément de toit selon la revendication 13, **caractérisé en ce que** les parties de fixation (19) sont formées au niveau de bords opposés (14).

15. Elément de toit selon l'une des revendications 13 ou 14, **caractérisé en ce qu'**une partie de fixation (19) est conçue en projection verticale à l'intérieure du support métallique inférieur (4).

16. Elément de toit selon la revendication 13 ou 14, **caractérisé en ce qu'**une partie de fixation (19) est formée à l'extérieur de la projection verticale du support métallique inférieur (4).

17. Elément de toit selon l'une des revendications 13 à 16, **caractérisé en ce qu'**au niveau des bords opposés, les parties de fixation (19) sont formées en projection verticale d'une part à l'intérieur et d'autre part à l'extérieur du support métallique inférieur (4).

18. Elément de toit selon la revendication 17, **caractérisé en ce qu'**au niveau des parties de fixation d'éléments de toit adjacents, on a une cote de rappel en retrait (x) et une cote de rappel en saillie (y) et **en ce que** la cote de rappel en retrait (x) d'une partie de fixation (19) correspond à la cote de rappel en saillie (y) de l'autre partie de fixation (19) de l'élément de toit adjacent (1).

19. Elément de toit selon l'une des revendications 13 à 18, **caractérisé en ce qu'**au niveau de la projection verticale à l'intérieur du support métallique inférieur (4) en dessous des parties de fixation (19), se trouve un espace libre de levage (23) permettant l'extraction par pivotement d'un élément de toit (1) du toit (D).

20. Elément de toit selon la revendication 19, **caractérisé en ce que** l'espace libre de levage (23) correspond, dans la direction verticale, environ à la moitié de l'épaisseur d'une couche anti-bruit (5).

21. Elément de toit selon l'une des revendications 13 à 20, **caractérisé en ce que** les parties de fixation (19) sont fixés par un doublement.

22. Elément de toit selon la revendication 21, **caractérisé en ce que** le doublement est obtenu par le pliage inférieur du rebord.
